# EUROPÄISCHE PATENTSCHRIFT

(11) **EP 0 049 375 B1**
(45) Veröffentlichungstag und Bekanntmachung des Hinweises auf die Patenterteilung: **13.06.1984**
(21) Anmeldenummer: 81106983.0
(22) Anmeldetag: 05.09.1981
(51) Int. Cl.: H01H 3/60, H01H 33/32

(54) **Autopneumatischer SF6-Druckgasschalter mit pneumatischem Antrieb**
Autopneumatic SF6 gas-blast switch with a pneumatic drive mechanism
Interrupteur autopneumatique à SF6 comprimé à commande pneumatique

(30) Priorität: 06.10.1980 DE 3037740
(43) Veröffentlichungstag der Anmeldung: 14.04.1982
(73) Patentinhaber: Licentia Patent-Verwaltungs-GmbH, 60596 Frankfurt (DE)
(72) Erfinder: Kriechbaum, Karl, Dr.Ing., D-3500 Kassel (DE); Zyriax, Hans-Erich, Ing.grad., D-3502 Vellmar (DE)
(74) Vertreter: Lertes, Kurt, Dr.

## Beschreibung

Die Erfindung betrifft einen autopneumatischen SF₆-Druckgasschalter gemäß dem ersten Teie des Anspruchs 1.

Aus der DE-B-12 65 267 ist bereits ein Drukkluftantrieb für elektrische Schalter bekannt, bei dem die bewegten Massen vor Erreichen der Endlagen mittels einer Luftdämpfung abgebremst werden, wobei ein in einem Zylinder geführter Kolben zum Einschalten von der einen und zum Ausschalten von der anderen Seite mit Druckluft beaufschlagt wird und der jeweils auf der gegenüberliegenden Seite befindliche Zylinderraum als Dämpfungsraum dient. Bei diesem Schalter ist der Kolben mit einer durchgehend hohlen, mindestens zwei Querlöcher aufweisenden Kolbenstange verbunden, die einen feststehenden, mit Aussparungen versehenen Dorn gleitend umfaßt, derart, daß während eines Teiles der Kolbenbewegung der jeweilige Dämpfungsraum mindestens teilweise mit Druckluft gefüllt wird. Diese bekannte Dämpfungsanordnung ist in Aufbau und Wirkungsweise unvorteilhaft, weil sie dem System früh Energie entzieht, d. h. die Schaltstückbewegung wird eingeschränkt und Energie dem SFₛ-Zylinder entzogen, die für die Ausschaltung nicht zur Verfügung steht. Darüber hinaus ist der bekannte Schalter bezüglich des Aufbaus und der Wirkungsweise seiner Dämpfungseinrichtung relativ aufwendig.

Der Erfindung liegt daher die Aufgabe zugrunde, einen autopneumatischen SF₆-Druck- gasschalter der eingangs genannten Art zu schaffen, der einfach im Aufbau ist und bei dem dem SFₛ-Kompressionszylinder Energie zur Dämpfung nicht entzogen wird.

Diese Aufgabe wird erfindungsgemäß durch die den Anspruch 1 kennzeichnenden Merkmale gelöst.

Mit dieser Lösung wird eine sehr vorteilhafte Dämpfungseinrichtung mit hoher Standfestigkeit und kleinen Verzögerungskräften geschaffen, die einfach und sicher in ihrer Funktion ist. Vorteilhaft ist insbesondere, daß der Ausgangsdruck in der Polsäule bereits etwa 6 bar beträgt, so daß schnell ein hoher Gegendruck entsteht, der die Dämpfung bewirkt. Infolge einer einfachen Kolben-Zylinder-Anordnung genügen für die gewünschte Dämpfungswirkung grobe Toleranzen. Es wird ein Anschlag geschaffen, der die Bewegung der Schaltstange begrenzt und eine Zuordnung der Stangenbewegung der SFₛ-Zylinder im Kopf präzise ermöglicht. Da eine Abnutzung bei dem erfindungsgemäß ausgebildeten Schalter praktisch nicht auftritt, unterliegt dieser auch keiner Begrenzund der Schalthäufigkeit.

Ausführungsbeispiel der Erfindung und ihre Ausgestaltungen sind in der Zeichnung dargestellt und im folgenden näher beschrieben.

Es zeigt
Figur 1 die schematische Darstellung eines autopneumatischen SF₆-Druckgasschalters mit einen pneumatischen Antrieb;
Figur 2 eine Detailansicht des pneumatischen Antriebes und der Dämpfungseinrichtung.

Die Figur 1 zeigt einen autopneumatischen Hochspannungs-Leistungsschalter mit zwei Schaltkammern 1, 2, die jeweils ein nicht näher bezeichnetes Schaltkontaktsystem in Verbindung mit Einrichtungen zur Beblasung des Lichtbogens und zur Erzeugung des notwendigen Blasdruckes beinhalten. Die beiden Schaltkammern ruhen auf einer aus zwei Stützern 3 bestehenden Polsäule, in deren Innerem sich eine Schaltstange 4 befindet, die kopfseitig über Umlenkelemente 5 mit den bewegten Kontaktstücken des Kontaktsystems und fußseitig mit einem in einem Druckluftzylinder 6 gleitend angeordneten Drukkluftkolben 7 eines pneumatischen Antriebes verbunden ist. Der Druckluftzylinder 6 ist dabei ortsfest mit einem Grundrahmen bzw. Grundgerüst 8 verbunden.

Der in Figur 1 dargestellte Schalter befindet sich dabei in der Stellung « Aus » (unterer Totpunkt des Druckluftkolbens 7). Die Bewegung des Druckluftkolbens bzw. der damit festverbundenen Schaltstange 4 muß gebremst bzw. gedämpft werden. Die Erfindung sieht zu diesem Zweck eine pneumatische Dämpfungseinrichtung vor.

Eine Ausführungsform einer derartigen pneumatischen Dämpfungseinrichtung 9 zeigt die Figur 2. Die dargestellte Dämpfungseinrichtung 9 besteht aus einem nach oben, d. h. zu den Schaltkammern 1, 2 hin offenen Dämpfungszylinder 10, der mit seiner geschlossenen Seite 10a am Fuße des die Polsäule bildenden Stützers 3 angeordnet ist. Der Dämpfungszylinder 10 ist koaxial zum Stützer 3 und der Antriebsstange 4 angeordnet, wobei letztere durch den Dämpfungszylinder hindurchgeführt ist. Mit der Schaltstange 4 festverbunden ist ein Dämpfungskolben 11, der mit dem Dämpfungszylinder 10 zusammenwirkt. Die Höhe des Dämpfungszylinders beträgt etwa ein Drittel des Hubes des Druckluftkolbens 7.

Im folgenden ist die Wirkungsweise der Dämpfungseinrichtung, ausgehend von der « Ein »-Stellung, beschrieben. In dieser Stellung befindet sich der Dämpfungskolben 11 in der in gestrichelten Linien dargestellten Stellund oberhalb des Dämpfungszylinders 10. Wird nun der Drukkluftkolben 7 und damit die Schaltstange 4 und der damit verbundene Dämpfungskolben 11 in die « Aus »-Stellung bewegt, so läuft der Dämpfungskolben 11 zunächst entlang zwei Drittel seines Bewegungsweges auberhalb des Dämpfungszylinders 10, so daß eine Dämpfungswirkung praktisch nicht auftritt. Nach zwei Dritteln seines Bewegungsweges taucht der Dämpfungskolben 11 in den Dämpfungszylinder 10 ein, wodurch dessen Oberseite verschlossen wird und ein abgeschlossenes Dämpfungsvolumen entsteht. Da der Ausgangsdruck hier bereits etwa 6 bar beträgt, baut sich nachfolgend im Dämpfungszylinder 10 sehr schnell ein ausreichend hoher Gegendruck auf, der die Dämpfung bewirkt.

Zweckmäßig kann der Einsatz der Dämpfungseinrichtung 9 mit einer weiteren im Antriebszylinder 6 angeordneten weiteren (nicht dargestellten) Dämpfung erfolgen. Diese weitere Dämpfung besteht vorteilhaft aus einem Dämpfungsring aus Polymermaterial, insbesondere Polyurethan, der als Anschlag für den Druckluftkolben 7 im unteren Umkehrbereich wirkt. Da die Dämpfungseigenschaften der weiteren Dämpfung z. B. bei tiefen Temperaturen schlechter werden und schließlich gegen Null gehen, die Dämpfungseinrichtung 9 aber weitgehend temperaturunabhängig ist, hat sie z. B. im Falle tiefer Temperaturen Noteigenschaften.

## Patentansprüche

1. Autopneumatischer SF₆-Druckgasschalter mit einem einen Druckluftzylinder- und einen Druckluftkolben (6, 7) aufweisenden pneumatischen Antrieb, mit einer durch eine SF₆-Gas enthaltende Polsäule (3) geführten Schaltstange (4), die mit dem Druckluftkolben (7) verbunden ist und mit einer Dämpfungseinrichtung (9) zum Dämpfen der Schaltbewegung des Druckluftkolbens (7) und der damit verbundenen Teile, wobei die Dämpfungseinrichtung (9) in der Polsäule (3) angeordnet ist und eine Dämpfungskolben-Zylinder-Einheit (10, 11) aufweist, dadurch gekennzeichnet, daß der Dämpfungszylinder (10) auf einer Seite offen und kürzer als der Hub des Druckluftkolbens (7) ist, so daß der Hubeingriff zwischen dem Dämpfungskolben (11) und dem Dämpfungszylinder (10) Kürzer ist als der Hub des Druckluftkolbens (7).

2. Autopneumatischer SFg-Druckgasschaiter nach Anspruch 1, dadurch gekennzeichnet, daß der Hubeingriff zwischen dem Dämpfungskolben (11) und dem Dämpfungszylinder (10) etwa ein Drittel des Hubes des Druckluftkolbens (7) ist.

3. Autopneumatischer SF₆-Druckluftschalter nach Anspruch 1 oder 2, dadurch gekennzeichnet, daß die Dämpfungskolben-Zylinder-Einheit (10, 11) koaxial zur Schaltstange (4) angeordnet ist.

4. Autopneumatischer SF₆-Druckgasschalter nach einem der vorhergehenden Ansprüche, dadurch gekennzeichnet, daß zur Abbremsung der Ausschaltbewegung die Dämpfungskolben-Zylinder-Einheit (10, 11) am Fuße der Polsäule (3) angeordnet ist.

## Claims

1. Automatic pneumatic SF₆-pressure gas switch having a pneumatic drive with a pressure air cylinder and piston (6, 7), a switching rod (4) guided in a terminal pillar (3) containing SF₆-gas, the rod (4) being connected to the pressure-air piston (7) and to a damping arrangement (9) for damping the switching movement of the pressure-air piston and the parts connected thereto, wherein the damping arrangement (9) is arranged in the terminal pillar (3) and has a damping piston/cylinder unit (10, 11), characterised in that the damping cylinder (10) is open at one end and is shorter than the stroke of the pressure air piston (7), so that engagement stroke of the piston (11) and the cylinder (10) is shorter than the stroke of the pressure air piston (7).

2. Automatic pneumatic SF₆-pressure gas switch according to claim 1, characterised in that the engagement stroke of the piston (11) and the cylinder (10) is approximately one third of the stroke of the pressure air piston (7).

3. Automatic pneumatic SFₛ-pressure gas switch according to claim 1 or 2, characterised in that the damping piston/cylinder unit (10, 11) is coaxial with the switching rod (4).

4. Automatic pneumatic SF₆-pressure gas switch according to one of the preceding claims, characterised in that for braking of the switch break movement, the damping piston/cylinder unit (10, 11) is arranged at the bottom of the terminal pillar (3).

## Revendications

1. Disjoncteur autopneumatique à gaz comprimé et SF₆, avec une commande pneumatique comprenant un cylindre et un piston à air comprimé (6, 7), avec une tige de commutation (4) reliée au piston à air comprimé (7) et guidée dans une colonne polaire (3) contenant du SF₆ gazeux, et avec un dispositif (9) amortissant le mouvement de commutation du piston à air comprimé (7) et des pièces dont il est solidaire, le dispositif amortisseur (9) étant logé dans la colonne polaire (3) et comportant un vérin (10, 11), ledit disjoncteur étant caractérisé en ce que le cylindre amortisseur (10) est ouvert d'un côté et présente une longueur inférieure à la course du piston à air comprimé (7), de sorte que la course utile entre le piston amortisseur (11) et le cylindre amortisseur (10) est inférieure à la course du piston à air comprimé (7).

2. Disjoncteur autopneumatique à gaz comprimé et SF₆ selon revendication 1, caractérisé en ce que la course utile entre le piston amortisseur (11) et le cylindre amortisseur (10) est égale au tiers environ de la course du piston à air comprimé (7).

3. Disjoncteur autopneumatique à air comprimé et SF₆ selon une des revendications 1 ou 2, caractérisé en ce que le vérin amortisseur (10, 11) est monté coaxialement à la tige de commutation (4).

4. Disjoncteur autopneumatique à gaz comprimé et SF₆ selon une quelconque des revendications 1 à 3, caractérisé en ce que le vérin amortisseur (10, 11) est fixé au pied de ia colonne polaire (3) pour le freinage du mouvement d'ouverture.
